# EUROPÄISCHE PATENTSCHRIFT

(11) **EP 1 033 413 B1**
(45) Veröffentlichungstag und Bekanntmachung des Hinweises auf die Patenterteilung: **31.08.2005**
(21) Anmeldenummer: 00104689.5
(22) Anmeldetag: 03.03.2000
(51) Int. Cl.: C21D 1/673, C21D 1/63

(54) **Abschreckvorrichtung für Werkstücke**
Quenching device for workpieces
Dispositif pour la trempe de pièces

(30) Priorität: 04.03.1999 DE 19909478
(43) Veröffentlichungstag der Anmeldung: 06.09.2000
(73) Patentinhaber: KARL HEESS GMBH & CO. MASCHINENBAU, D-68623 Lampertheim (DE)
(72) Erfinder: Heess, Karl, 68623 Lampertheim-Hofheim (DE); Schweikert, Karlheinz, 68642 Bürstadt (DE); Disch, Günter, 70839 Gerlingen (DE)
(74) Vertreter: Zinngrebe, Horst

(56) Entgegenhaltungen:
- DE-A- 19 608 401
- DE-C- 918 445
- DE-C- 3 621 789
- GB-A- 991 697
- GB-A- 1 097 029
- GB-A- 1 503 189
- SU-A- 276 124
- US-A- 3 508 979

## Beschreibung

Die Erfindung betrifft eine Vorrichtung zum Abschrecken von Werkstücken mit einem ein Abschreckmedium enthaltenden Behälter.

In der US-Patentschrift 4,844,427 wird eine Abschreckvorrichtung beschrieben, in welcher Öl um ein abzuschreckendes Getrieberad innerhalb eines Gehäuses herumgeführt wird. Das Getrieberad wird aus einer Wärmebehandlungseinheit (Ofen) entnommen und auf einem Tisch abgelegt und dort durch einen Lamellen-Spreizdorn in vorgegebener Position gehalten. Die Entnahme des Werkstückes aus dem Ofen und seine Ablage und Einrichtung auf dem Tisch bedeuten eine zeitraubende Arbeit.

Die deutsche Patentschrift 39 06 425 beschreibt eine Vorrichtung zur verzugsfreien Wärmebehandlung eines Werkstückes, das nach seinem Erhitzen von kalten Werkzeugen gehalten wird, an welchen von einer Abschreckflüssigkeit durchströmte Taschen vorgesehen sind. Dieses indirekte Abschrecken ist im Verhältnis zum direkten Abschrecken, bei welchem das Werkstück mit dem Abschreckmedium in unmittelbaren Kontakt gelangt, länger dauernd, weil der Wärmewiderstand der Haltewerkzeuge beim Wärmeübergang vom heißen Werkstück zum Abschreckmedium überwunden werden muß.

Die GB 991 697 A beschreibt eine Vorrichtung zum Abschrecken von gewalzten Profilen, insbesondere von Schienensträngen mit einem ein Abschreckmedium enthaltenden Behälter. In dem Behälter ist eine horizontal und drehbar befestigte Trommel wenigstens teilweise in das Abschreckmedium eingetaucht. An der Trommel sind mehrere, jeweils eine Vielzahl von Armen aufweisende Drehkreuze axial hintereinander gereiht befestigt. Die Enden der Arme weisen Lager auf, welche jeweils rahmenartige Aufnahmestationen in einer stets vertikalen Position halten. Während des Abschreckens wird jeweils ein Profil in mehreren axial hintereinander gereihten Aufnahmestationen gleichzeitig gehalten, wobei das Einbringen und Herausholen der Schienenstränge in die bzw. aus den Aufnahmestationen in axialer Richtung über die jeweils an den äußeren Drehkreuzen gelagerten Aufnahmestationen erfolgen muss, so dass der Abschreckvorgang für jedes einzelne Profil insgesamt sehr zeitaufwendig ist

Der Erfindung liegt daher die Aufgabe zugrunde, eine Vorrichtung zum Abschrecken von aus einer Wärmebehandlungseinheit ausgegebenen Werkstücken zu schaffen, bei der das Abschrecken schneller erfolgen kann.

Die erfindungsgemäße Lösung ist durch eine Vorrichtung mit den Merkmalen des Anspruchs 1 gegeben. Zweckmäßige Ausführungsformen sind Gegenstand der abhängigen Ansprüche.

Bei der eingangs genannten Abschreckvorrichtung ist daher erfindungsgemäß vorgesehen, dass in dem Behälter eine Presswalze horizontal und drehbar befestigt, wenigstens teilweise in das Abschreckmedium eingetaucht und mit einer Steuereinrichtung für ihre Drehung gekoppelt ist sowie mehrere in Umfangsrichtung beabstandete Aufnahmestationen aufweist, wobei in jeder Aufnahmestation während des Abschreckens jeweils ein Werkstück gehalten und gepreßt ist. Mit der erfindungsgemäßen Vorrichtung läßt sich eine große Zahl von nacheinander aus einem Ofen ausgegebenen Werkstücken gleichzeitig aufnehmen, pressen, abschrecken und ausgeben. Derartige Werkstücke können beispielsweise Ringe, Platten, Stäbe, Kugellagerkappen, Kugellagerlaufwege, Ringdichtungen und dergleichen sein, die üblicherweise in großen Mengen hergestellt werden. Während des Abschreckens eines Werkstückes ist die Presswalze nach geeigneter Drehung zur Aufnahme des nächsten Werkstückes bereit und das bereits abgeschreckte, vorhergehende Werkstück wird gleichzeitig aus der Preßwalze ausgegeben. Das Beladen einer Aufnahmestation durch ein Werkstück, dessen Abschrecken und dessen Ausgabe überlappen sich daher zeitlich. Daher erlaubt die erfindungsgemäße Vorrichtung einen hohen Durchsatz an zu härtenden Werkstücken nach einer vorhergehenden Wärmebehandlung (Aufkohlung) in einem Ofen.

Als Abschreckmedium kann erfindungsgemäß ein kaltes Gas oder auch eine Flüßigkeit in Betracht kommen, wie etwa Wasser, Öl oder selbst eine Salzlösung. Vorzugsweise ist die Presswalze mit einer Anzahl in Umfangsrichtung gleich beabstandeter Aufnahmestationen versehen und ihr Antrieb ist so gesteuert, dass die Presswalze schrittweise weitergedreht wird, so dass nach jedem Schritt jeweils eine Aufnahmestation für die Aufnahme eines Werkstückes bereit steht. Der Durchsatz an zu härtenden Werkstücken durch die erfindungsgemäße Vorrichtung wird noch erhöht, wenn in bevorzugter Ausgestaltung der Erfindung die Presswalze mit mehreren sich axial erstreckenden Schienen ausgerüstet ist, welche mehrere axial beabstandete Aufnahmestationen besitzen. Daher können eine solche Anzahl von Werkstücken gleichzeitig abgeschreckt werden, deren Zahl derjenigen der axial beabstandeten Aufnahmestationen innerhalb einer Schiene entspricht. Zweckmäßig ist die Anzahl der Schienen gleich der Anzahl der in Umfangsrichtung beabstandeten Aufnahmestationen.

In einer bevorzugten Ausführungsform der Erfindung weist jede Aufnahmestation einen Käfig und eine gesteuerte Presseinrichtung zum Einspannen und Pressen eines in den Käfig aufgenommenen Werkstückes auf Die Presseinrichtung kann einen Lamellen-Spreizdorn umfassen, der mit einem Betätiger gekoppelt ist. Die Lamellenstruktur des Spreizdorns gestattet ein direktes Abschrecken des Werkstückes, indem wenigstens diejenigen Teile des Werkstückes, die sich zwischen den Lamellen des Spreizdornes befinden, dem Abschreckmedium direkt ausgesetzt sind. Erfindungsgemäß wird die Presseinrichtung bevorzugt in der Weise gesteuert, dass sie ein abgeschrecktes Werkstück freigibt, wenn die Presswalze sich in einer Drehposition befindet, die ein Herausfallen des freigegebenen Werkstückes erlaubt. Mit besonderem Vorteil ist ein Förderer mit dem Behälter verbunden und erstreckt sich unter die Presswalze, so dass die abgeschreckten Werkstücke aus dem Behälter entfernt werden können. Auf Wunsch kann in dem Behälter eine abwärts geneigte Rutsche unterhalb der Presswalze und vorzugsweise über dem Förderer angeordnet sein, um das Entfernen von an unterschiedlichen Drehpositionen der Presswalze ausgegebenen, abgeschreckten Werkstücken zu erleichtern.

Die erfindungsgemäße Vorrichtung kann in eine Werkstückbearbeitungslinie zweckmäßig in der Weise eingebettet werden, dass dem Behälter Ausgabemittel zugeordnet sind, welche eine Rampe zur Übergabe der abzuschreckenden Werkstücke an die Aufnahmestationen umfassen. Andernends können die Ausgabemittel einer Ausgabeöffnung einer Wärmebehandlungseinheit für die Werkstücke zugeordnet sein. Zweckmäßig weist dazu jede Aufnahmestation einen Einlaufabschnitt auf, der eine Fortsetzung der Rampe bildet, wenn die Presswalze sich in einer Aufnahmeposition für ein abzuschreckendes Werkstück befindet. Das Manipulieren der ankommenden Werkstücke zur richtigen Position vor den Aufnahmestationen wird zweckmäßig unterstützt durch Führungsteile, die vorteilhafterweise einen Hebel für jede Aufnahmestation aufweisen, welcher an einem Deckel des Behälters befestigt und mit einem gesteuerten Antrieb gekoppelt ist, und die gegebenenfalls für jede Aufnahmestation ein Paar Führungsleisten vorsehen, die über der Rampe befestigt sind und sich zu jeder in einer Aufnahmeposition befindlichen Aufnahmestation verengen.

Wenn eine Kaltgas-Abschreckung bevorzugt wird, können in dem Behälter statt der Flüssigkeit mehrere an eine Kaltgasquelle hohen Drucks angeschlossene und auf die Presswalze gerichtete Düsen vorgesehen sein, an denen die Presswalze mit eingespannten Werkstücken vorbeigedreht wird.

Im übrigen sind bevorzugte Ausgestaltungen der Erfindung in den Unteransprüchen angegeben. Ein Ausführungsbeispiel der Erfindung wird anhand der beigefügten Zeichnung nachstehend näher beschrieben.

Es zeigen:
- Fig. 1:: einen schematischen Querschnitt durch eine mit den Merkmalen der Erfindung ausgerüstete Abschreckvorrichtung;
- Fig. 2:: eine schematische Draufsicht auf einen Teil der Vorrichtung nach Fig. 1;
- Fig. 3:: eine perspektivische Ansicht einer vereinfachten Presswalze, die in der Vorrichtung nach Fig. 1 verwendet werden kann; und
- Fig. 4:: einen schematischen Axialschnitt durch einen Käfig mit Lamellen-Spreizdorn für die Presswalze nach Fig. 3.

Die Abschreckvorrichtung 10 nach Fig. 1 umfaßt einen im Ganzen rechtwinkligen Behälter 12, der auf Grund steht oder von einem größeren Maschinenrahmen, der nicht dargestellt ist, gehalten und nach oben ist sowie eine Abschreckflüssigkeit 14 wie etwa Wasser oder Öl oder eine Salzlösung enthält. Eine Presswalze 20 ist an ihren seitlich vorstehenden und axial aufeinander ausgerichteten Wellenden 41, 43 in zwei gegenüberliegenden (nicht dargestellten) Lagern drehbar und horizontal befestigt, wobei die Lager in gegenüberliegenden Seitenplatten des Behälters 12 oder der Rahmenstruktur befestigt sind. Die Presswalze ist über ein Getriebe oder ähnliche Übertragungsmittel (Ketten oder dergleichen) mit einem Motor so angetrieben, dass die Presswalze im Gegensinn des Uhrzeigers um ihre Achse 42 dreht, wenn der Motor aktiviert ist. Die in Fig. 1 wiedergegebenen Schnittdarstellung ist quer zur Achse 42 genommen. In der in Fig. 1 dargestellten Ausführungsform der Erfindung ist die Presswalze 20 vollständig in die Flüssigkeit 14 eingetaucht.

Eine Wärmebehandlungseinheit 17 ist auf stromseitig zu dem Behälter 12 so angeordnet, dass die Ausgabeöffnung 18 der Einheit sich oberhalb des Spiegels 15 der Flüssigkeit 14 befindet. Übergabemittel 23 hier in der Form einer Gruppe von horizontal befestigten angetriebenen Rollen 24 erstreckt sich horizontal durch die Ausgabeöffnung 18 und neigt sich danach abwärts in die Flüssigkeit 14 durch Ausbildung einer Rampe 30 mit einer Neigung von etwa 15° bis 30°. Die Rampe 30 endet am Drehkreis 25 der Presswalze 20, der in Fig. 1 gestrichelt dargestellt ist.

Eine Trennwand 40 ist in dem Behälter 12 befestigt und erstreckt sich in der Flüssigkeit 14 von unterhalb der Ausgabemittel 23 um den Drehkreis 25 bis zu einem Endabschnitt, der die Form einer Rutsche hat und in der Nähe und oberhalb eines Förderers 38 endet. Der Förderer 38 umfaßt einen um zwei Rollen 6, 7 umlaufenden endlosen Gurt mit Mitnehmern, von denen eine in dem Behälter 12 unterhalb der Rutsche und die andere oberhalb des Spiegels 15 befestigt ist, so dass das obere Trum 39 des Gurtes längs eines sich nach oben erstreckenden Abhangs aus der Flüssigkeit 14 herausläuft.

Eine im wesentlichen rechtwinklige Überkopfstruktur 35 besitzt eine vertikale Seitenwand 16, die in die Flüssigkeit 14 eintaucht und damit eine luftdichte Dichtung des Raumes unterhalb des Deckels 35 bildet, wobei der Raum über die Ausgabeöffnung 18 mit dem Inneren der Wärmebehandlungseinheit 17 kommuniziert. Die Deckelplatte 33 des Deckels 35 trägt eine Anzahl von parallelen Antriebsmitteln Z1, die jeweils einen Kolben-Zylinder Antrieb umfassen. Das Auge der Kolbenstange ist an einem Arm H1 eines zweiseitigen Hebels angelenkt, dessen anderer Arm SA1 sich in den Raum unter den Deckel 35 erstreckt. In einer der Endpositionen des Kolbens der Antriebsmittel Z1 ist das Ende des Armes SA1 über die Rampe 30 angehoben und in der anderen Endposition des Kolbens ist der Arm SA1 auf die Presswalze 20 in der Weise abgesenkt, wie das gestrichelt in Fig. 1 angedeutet ist. Eine der Seitenwand 16 gegenüberliegende und zu ihr im wesentlichen parallele Seitenwand 31 des Deckels 35 trennt den Raum unter dem Deckel 35 von der Wärmebehandlungseinheit 17 ab und endet in der Nähe der Ausgabeöffnung 18.

Die Presswalze 20 ist mit vier parallelen und sich axial erstreckenden Schienen 51, 53, 55, 57 ausgestattet, die gegenseitig in Umfangsrichtung um einen Winkel von 90° beabstandet sind. Jede Schiene weist eine Reihe von sechs Aufnahmestationen auf, die für die Schiene 51 als A11, A12, A13, A14, A15, A16 unf für die Schiene 53 als A21, A22...., A26 bezeichnet sind. Die Presswalze 20 umfaßt ein nichtdargestelltes Leitungsnetz für ein unter Druck stehendes Medium (z.B. Öl), welches durch nicht dargestellte Verbindungsmittel in den Wellenenden 41, 43 mit einer Mediumdruckquelle verbunden ist. Alle sechs Aufnahmestationen einer Schiene sind mit dem Leitungsnetzwerk über jeweils ein steuerbares Ventil verbunden, so dass es insgesamt vier Ventile für alle vier Schienen gibt, die jeweils unabhängig voneinander steuerbar sind.

Die Darstellung der Presswalze 20 in Fig. 3 zeigt lediglich deren allgemeine Struktur. Einzelheiten wie die Käfige und die zugeordneten Elemente, wie sie nachfolgend beschrieben werden, sind aus Fig. 3 weggelassen worden.

Sämtliche Aufnahmestationen sind von identischer Struktur. Daher wird nur die Aufnahmestation A11 nachstehend im einzelnen beschrieben. Die Aufnahmestation A11 umfaßt einen Betätiger 58, der mit einem Stößel 82 eines Spreizdorns 70 gekoppelt ist. Wenn der Betätiger durch entsprechende Steuerung des zugeordneten Ventils mit Öl niedrigen Drucks beaufschlagt ist, läßt er den Stößel 82 in eine angehobene Position übergehen. Wenn andererseits der Betätiger mit höherem Öldruck beaufschlagt ist, zieht er den Stößel 82 axial einwärts, um dadurch den Spreizdorn zu veranlassen, ein zu härtendes Werkstück 95 einzuspannen und zu pressen.

Der Spreizdorn 70 besitzt einen zylindrischen hohlen Korpus 72, innerhalb welchem der Betätiger 58 und der zugeordnete Stößel beherbergt sind. Ein zylindrischer Käfig 74 ist auf dem Korpus 72 in Ausrichtung auf die Achse 90 des Korpus 72 befestigt. Eine Basisplatte 76 des Käfigs 74 besitzt eine zentrale Durchgangsbohrung, durch welche sich der Stößel 82 axial erstreckt. Mehrere radial sich erstreckende Nuten sind in die Innenfläche der Basisplatte 76 eingeschnitten. Zwei gegenüberliegende dieser Nuten sind mit 71 , 73 bezeichnet. In der dargestellten Ausführungsform haben die Nuten in Umfangsrichtung einen jeweiligen Abstand von 10 Grad, so dass es insgesamt eine Anzahl von fünfunddreißig Nuten 71, 73 in der Innenfläche der Basisplatte 76 gibt. Mehrere rechtwinklige Segmente 75, 77, sogenannte Lamellen, sind in gleicher Anzahl wie die Anzahl der Nuten vorgesehen. Jede der Nuten nimmt eines der Segmente auf, und zwar in der Weise, dass die aufrechte Seitenfläche 68, 78 jedes Segments 75, 77 sich parallel zur Achse 90 der zugeordneten Nut 61, 73 erstreckt.

Der Stößel 82 ist fest mit einem mittigen Konus 80 verbunden. Jedes Segment 75, 77 ist mit einer Durchgangsbohrung 86, 88 versehen, so dass sich eine nicht dargestellte Spiralfeder in Umfangsrichtung durch alle Durchgangsbohrungen aller Segmente erstreckt, und die Segmente gegen den Konus 80 wie dargestellt zur Anlage drückt.

Wenn somit der Stößel 82 seine angehobene, in Fig. 4 linker Hand dargestellte Position einnimmt, wird sich der Konus 80 ebenfalls in eine angehobene Position begeben und alle Segmente werden sich am nächsten zur Achse 90 befinden. Wenn andererseits der Betätiger 58 aktiviert ist, wird der Stößel 82 zusammen mit dem Konus 80 axial einwärts mit der Folge gezogen, dass alle Segmente in den zugehörigen Nuten nach radial außen geschoben werden (Fig. 4, rechter Hand).

Wenn eine Reihe 36 von sechs Werkstücken (die Reihe 36 erstreckt sich quer zur Ebene der Fig. 1) aus der Wärmebehandlungseinheit 17 zur Ausgabeöffnung 18 gelangt, signalisiert ein Lichtdetektor 34, der an der Wand 31 befestigt ist, einer Steuereinheit 32 die Ankunft der zu härtenden Werkstücke. Die Steuereinrichtung 32 bestimmt aufgrund des vom Detektor 34 erhaltenen Signals durch nicht dargestellten Sensoren, ob die Presswalze 20 ihre richtige in Fig. 1 dargestellte Position eingenommen hat, um eine Reihe von Werkstücken aufzunehmen. Wenn die Position der Presswalze 20 richtig ist, aktiviert die Steuereinrichtung 32 einen Antriebsmotor 26 für die Ausgabemittel 23. Dadurch werden Werkstücke zur Rampe 30 gefördert, längs welcher sie abwärts aufgrund ihrer Schwerkraft zu den zugeordneten Aufnahmestationen A11 bis A16 der Presswalze 20 gleiten. Führungsleisten 43, 44, die sich kurz oberhalb der Rampe 30 erstrecken, verhindern, dass eines der Werkstücke von seinem richtigen Weg zur Aufnahmestation A11 bis A16 seitlich ausweichen kann. So führen die Führungsleisten 48 und 49 jeweils ein Werkstück zur Aufnahmestation A11, Führungsleisten 50 und 51 jeweils ein Werkstück zur Aufnahmestation A12 und ähnliche Paare von Führungsleisten definieren in seitlicher Richtung den Weg eines Werkstückes zu der zugehörigen Aufnahmestation. Die Presswalze 20 ist aufstromseitig zu jeder Aufnahmestation mit einem Einlaufabschnitt 29 ausgerüstet, der durch eine Gruppe von horizontalen Rollen gebildet ist, die die Rampe 30 fortsetzen, wenn die Presswalze 20 die in Fig. 1 dargestellte Position angenommen hat.

Somit gleiten die Werkstücke auf der Rampe 30 und den Einlaufabschnitt 29 abwärts, bis sie zur Anlage an einen Stopp 63 gelangen, der als erhabener Abschnitt einer Seitenwand 62 des Käfigs 74 ausgebildet ist, der sich gegenüber dem Einlaufabschnitt 29 befindet. Abgesehen von diesem Stopp überragen die Seitenwand 62 und die Segmente 75, 77 sowie der Konus 80 den Einlaufabschnitt 29 nicht, so dass die ankommenden Werkstücke kein Hindernis bis zu ihrer Anlage an dem Stopp 63 finden. Der Betätiger 58 ist nicht aktiviert, so dass der Stößel 82 unter Wirkung der Umfangs-Spiralfeder eine angehobene Position einnimmt. Dadurch wird ein Einspannraum 67 zwischen den Seitenflächen 68, 78 aller Segmente und der Innenfläche 65 der Seitenwand 62 geschaffen. Ein am Stopp 63 anliegendes Werkstück kann daher in den Einspannraum 67 bis zu einer Auflage hineinfallen, die in der beschriebenen Ausführungsform durch die freien Endflächen der Nuten 71, 73 gebildet ist.

Um sicherzustellen, dass das Werkstück eine richtige Position oberhalb des Einspannraum 67 einnimmt, aktiviert die Steuereinrichtung 32 die Antriebsmittel Z1 synchron mit dem Abwärtsgleiten der Werktstücke, wodurch der Hebel SA1 im Gegensinne des Uhrzeigers in eine in Fig. 1 gestrichelt dargestellte Position einschwenkt, um ein Werkstück gegen den Stopp 63 zu schieben und gegen ihn zur Anlage zu bringen.

Es sei angenommen, daß die Werkstücke jeweils die Form eines zylindrischen Rings 95 mit einer inneren Ringfläche 96 und einer äußeren Ringfläche besitzen. Wenn der Betätiger aktiviert wird, so dass der Stößel 82 den Konus einwärtszieht, werden alle Segmente 75, 77 gegen die innere Ringfläche 96 und der Ring 95 gegen die Seitenfläche 65 der Seitenwand 62 gepresst, wodurch der Ring 95 im Einspannraum 67 eingespannt und gepresst gehalten ist.

Der Ring hat daher während des Abschreckens keine Möglichkeit zur Deformation oder zum Verzug.

Selbstverständlich können die Formen der Flächen 65 sowie 68, 78 leicht an die Form des abzuschreckenden Werkstückes angepaßt werden. Wenn das Werkstück konisch ist, wie das für das erste Werkstück der Reihe 36 in Fig. 1 dargestellt ist, sind sowohl die Oberfläche 65 wie auch die Flächen 68, 78 aller Segmente entsprechend konisch bezüglich der Achse 90. Offensichtlich kann die Erfindung auch dahin abgewandelt werden, dass lediglich ein Hebel SA1 gemeinsam für alle Aufnahmestationen A11 bis A16 vorgesehen oder als Alternative jeder der Aufnahmestationen jeweils ein Hebel zugeordnet ist, so dass der Hebel SA1 zur Aufnahmestation A1, ein paralleler Hebel SA2, der ebenfalls mit dem Antrieb Z1 gekoppelt ist, der Aufnahmestation A12 und in ähnlicher Weise Hebel SA16 der Aufnahmestation A16 zugeordnet sind.

Nachdem die Werkstücke einer Reihe in den Einspannräumen der Aufnahmestationen A11 bis A16 eingespannt und gepreßt worden sind, veranlaßt die Zentralsteuerung der Maschine, die Presswalze 20 im Gegensinn des Uhrzeigers um 90 ° weiterzudrehen und dann anzuhalten. Die Aufnahmestationen A21 bis A26 befinden sich jetzt in einer Position, in welcher Werkstücke einer neuen Reihe aufgenommen, eingespannt und gepresst werden können. Wenn diese Werkstücke eingespannt und gepresst sind, wird die Presswalze 20 veranlaßt, ihre Drehung um weitere 90° fortzusetzen, so dass die Aufnahmestationen A31 bis A36 jetzt die Werkstücke der nächsten Reihe aufnehmen und einspannen. Die Aufnahmestationen A11-A16 befinden sich jetzt oberhalb der Rutsche der Trennwand 40. In diesem Zeitpunkt kann die Temperatur der in den Aufnahmestationen gehaltenen Werkstücke hinreichend abgesenkt sein, so dass dann der Betätiger 58 deaktiviert wird und der Stößel 82 freigegeben wird. Die Werkstücke können danach aus dem Einspannraum aufgrund ihrer Schwerkraft auf die Rutsche fallen, auf dieser abwärts auf den Förderer 38 rutschen, welcher diese Werkstücke aus der Maschine abtransportiert.

Für den Fall, dass die sich in den Aufnahmestationen A11-A16 befindenden Werkstücke noch nicht hinreichend abgeschreckt sind, wird die Presswalze 20 sich um einen weiteren Schritt von 90° weiter drehen. Die Aufnahmestationen A41-A46 befinden sich jetzt in einer Position, in der sie zur Aufnahme von Werkstücken der nächsten Reihe bereit stehen. Gleichzeitig wird der Betätiger 58 deaktiviert und die Werkstücke aller Aufnahmestationen A11-A16 können jetzt auf den Förderer 38 herausfallen. Die nächste Drehung der Presswalze um weitere 90° überführt sie wieder in die vorstehend erläuterte Anfangsstellung.

Somit kann die Zeitspanne des Abschreckens je nach dem Material und der Stärke der Werkstücke gewählt werden. Dünne Werkstücke können nur eine kurze Abschreckperiode erfordern, so dass sie aus den Aufnahmestationen nach einer Drehung der Presswalze 20 um lediglich 180° aus ihrer Anfangsposition freigegeben werden können. Andere Werkstücke können eine Drehung der Presswalze un 270° innerhalb der Flüssigkeit 14 erfordern, ehe sie hinreichend abgeschreckt sind. Ob eine Drehung der Presswalze 20 um 180° ausreicht oder eine Drehung derselben um 270° erforderlich ist, wird auch von der Anordnung der Presswalze 20 innerhalb, der Flüssigkeit 14 abhängen. Für eine spezielle Art von Werkstücken kann es vernünftig sein, die Ladeposition der Aufnahmestationen, an welcher die Werkstücke zugeführt werden, außerhalb, d.h. oberhalb des Pegels 15 der Flüssigkeit 14 vorzusehen. Die Presswalze 20 ist dann nur teilweise in die Flüssigkeit 14 eingetaucht.

In der beschriebenen Ausführungsform besitzt die Presswalze 20 vier gleich beabstandete Schienen 51, 53, 55, 57. Natürlich kann die Erfindung auch so ausgestaltet sein, dass die Presswalze lediglich zwei oder drei Schienen oder selbst mehr als vier Schienen aufweist. Weiterhin ist die Anzahl der Aufnahmestationen nicht wichtig. Es können mehr als sechs oder weniger Aufnahmestationen pro Schiene vorgesehen sein. Somit kann die jeweilige Struktur der Pressewalze 20 leicht den Eigenschaften der Wärmebehandlungseinheit 17 angepaßt werden, insbesondere, wie viele Werkstücke parallel und wie schnell die Werkstücke von der Wärmebehandlungseinheit 17 verarbeitet und ausgegeben werden können.

Schließlich können die Aufnahmestationen mit Einspann- und Pressmitteln versehen sein, die von dem vorstehend beschriebenen Spreizdorn verschieden sind. Wenn die abzuschreckenden Werkstücke die Form einer Platte haben, können die Segmente des Spreizdornes durch eine Spreizplatte ersetzt werden, die gegen das Werkstück gepresst wird, wenn der Betätiger aktiviert ist. Eine ähnliche Vorrichtung kann das Einspannen und Pressen stabförmiger Werkstücke zwischen einer Pressplatte und der Oberfläche 65 erlauben. Der Käfig 74 ist dann natürlich nicht rund, wie oben beschrieben, sondern rechteckig, etwa entsprechend der rechten Hälfte oder der linken Hälfte des in der Figur 4 dargestellten Käfigs.

Weiterhin können Pressmittel an der Seitenwand des Käfigs vorgesehen sein, die einen Pressbalken aufweisen, der an dem Käfig so angelenkt ist, dass der Pressbalken außerhalb des Einspannraumes solange verbleibt, bis ein Werkstück in den Einspannraum hineingefallen ist, und anschließend in den Einspannraum hineingeschwenkt und in diesem abwärts zum Beaufschlagen des Werkstückes mit einer Presskraft bewegt wird. Somit können die Einspann- und Pressmittel der Aufnahmestation der jeweiligen Form der abzuschreckenden Werkstücke angepaßt werden.

## Patentansprüche

1. Vorrichtung zum Abschrecken von Werkstücken mit einem ein Abschreckmedium (14) enthaltenden Behälter (12),
wobei in dem Behälter eine Presswalze (20) horizontal und drehbar befestigt, wenigstens teilweise in das Abschreckmedium eingetaucht und mit einer Steuereinrichtung für ihre Drehung gekoppelt ist sowie mehrere in Umfangsrichtung beabstandete Aufnahmestationen (A11, A21, A31, A41) aufweist, **dadurch gekennzeichnet, daß** in jeder Aufnahmestation während des Abschreckens jeweils ein Werkstück (36, 95) gehalten und gepreßt ist, und dem Behälter (12) Ausgabemittel (23) zugeordnet sind, die eine Rampe (30) zur Übergabe von abzuschreckenden Werkstücken an jeweils eine Aufnahmestation aufweisen, wobei jede Aufnahmestation einen Einlaufabschnitt (29) aufweist, der bei in Aufnahmeposition befindlicher Presswalze eine Fortsetzung der Rampe bildet.

2. Vorrichtung nach Anspruch 1, **dadurch gekennzeichnet, dass** das Abschreckmedium eine Flüssigkeit wie beispielsweise Öl ist.

3. Vorrichtung nach Anspruch 1 oder 2, **dadurch gekennzeichnet, dass** die Aufnahmestationen in Umfangsrichtung gleich beabstandet sind und die Steuereinrichtung eine Drehung der Presswalze derart schrittweise bewirkt, dass nach jedem Schritt eine der Aufnahmestationen sich in einer Aufnahmeposition zur Aufnahme eines Werkstückes befindet.

4. Vorrichtung nach einem der vorstehenden Ansprüche, **dadurch gekennzeichnet, dass** die Presswalze mit mehreren sich axial erstreckenden Schienen (51, 53, 55, 57) versehen ist, wobei jede Schiene axial beabstandete Aufnahmestationen (A11, A12, A13...A16; A21...A26) aufweist.

5. Vorrichtung nach Anspruch 4, **dadurch gekennzeichnet, dass** die Anzahl der Schienen gleich der Anzahl der in Umfangsrichtung beabstandeten Aufnahmestationen ist.

6. Vorrichtung nach einem der vorstehenden Ansprüche, **dadurch gekennzeichnet, dass** jede Aufnahmestation einen Käfig (74) sowie eine gesteuerte Presseinrichtung (58, 75, 77, 80) zum Einspannen und Pressen eines in den Käfig aufgenommenen Werkstückes (95) aufweist.

7. Vorrichtung nach Anspruch 6, **dadurch gekennzeichnet, dass** die Presseinrichtung einen mit einem Betätiger (58) gekoppelten Lamellen-Spreizdorn aufweist.

8. Vorrichtung nach Anspruch 6 oder 7, **dadurch gekennzeichnet, dass** die Presseinrichtung zur Freigabe eines abgeschrecktes Werkstückes in einer Drehposition der Presswalze, die ein Herausfallen des freigegebenen Werkstückes erlaubt, steuerbar ist.

9. Vorrichtung nach einem der vorstehenden Ansprüche, **dadurch gekennzeichnet, daß** in dem Behälter (12) eine Fördereinrichtung (38, 39) angeordnet ist, die sich unter die Presswalze erstreckt.

10. Vorrichtung nach einem der vorstehenden Ansprüche, **dadurch gekennzeichnet, dass** in dem Behälter (12) eine nach unten geneigte Rutsche (40) vorgesehen ist, die sich unter die Presswalze erstreckt.

11. Vorrichtung nach Anspruch 10, **dadurch gekennzeichnet, dass** sich die Rutsche über die Fördereinrichtung erstreckt und über ihr endet.

12. Vorrichtung nach der vorstehenden Ansprüche, **dadurch gekennzeichnet, dass** die Ausgabemittel einer Ausgabeöffnung einer Wärmebehandlungseinheit (17) für die Werkstücke zugeordnet sind.

13. Vorrichtung nach einem der vorstehenden Ansprüche, **dadurch gekennzeichnet,dass** zum Manipulieren abzuschreckender Werkstücke zur richtigen Position vor den Aufnahmestationen Führungsteile (48, 49; 50, 51; SA1) vorgesehen sind.

14. Vorrichtung nach Anspruch 13, **dadurch gekennzeichnet, dass** die Führungsteile einen Hebel (SA1) für jede Aufnahmestation aufweisen, welcher an einem Deckel (35) des Behälters (12) befestigt und mit einem gesteuerten Antrieb (Z1) gekoppelt ist.

15. Vorrichtung nach Anspruch 13 oder 14, **dadurch gekennzeichnet, dass** die Führungsteile für jede Aufnahmestation ein Paar Führungsleisten (48, 49; 50, 51) umfassen, die über der Rampe (30) befestigt sind und sich zu jeder in einer Aufnahmeposition befindlichen Aufnahmestation verengen.

16. Vorrichtung nach einem der vorstehenden Ansprüche, **dadurch gekennzeichnet, dass** in dem Behälter mehrere auf die Presswalze gerichtete Gasdüsen angeordnet sind, die an eine Kaltgasquelle hohen Druckes angeschlossen sind und an denen die mit eingespannten Werkstücken besetzte Presswalze vorbeidrehbar ist.

## Claims

1. Device for quenching work materials, with a container (12) that contains a quenching medium (14), wherein held horizontally and rotatably in the container is a press-roller (20) which is immersed at least partially in the quenching medium and which is coupled to a control device for its rotation, and which has several receiver stations (A11, A21, A31, A41) spaced apart in the circumferential direction,
**characterised in that**
a work piece (36, 95) is held and pressed respectively in each receiver station during quenching, and assigned to the container (12) are output elements (23) which have a ramp (30) for handing over work pieces that are to be quenched to one receiver station in each case, wherein each receiver station has an entry section (29) which forms a continuation of the ramp when the press-roller is in the receiving position.

2. Device in accordance with claim 1, **characterised in that** the quenching medium is a liquid such as for example oil.

3. Device in accordance with claim 1 or 2, **characterised in that** the receiver stations are spaced apart evenly in the circumferential direction, and the control device effects a rotation of the press-roller in a step-wise manner in such a way that after each step, one of the receiver stations is located in a receiving position, to receive a work piece.

4. Device in accordance with one of the preceding claims, **characterised in that** the press-roller is equipped with several rails (51, 53, 55, 57) which extend in an axial direction, wherein each rail has receiver stations (A11, A12, A13-A16; A21-A26) spaced apart axially.

5. Device in accordance with claim 4, **characterised in that** the number of rails is equal to the number of the receiver stations spaced apart in the axial direction.

6. Device in accordance with one of the preceding claims, **characterised in that** each receiver station has a cage (74) as well as a controlled pressing device (58, 75, 77, 80) for clamping and pressing a work piece (95) that is accommodated in the cage.

7. Device in accordance with claim 6, **characterised in that** the pressing device has a lamellar expanding mandrel that is coupled to an actuator (58).

8. Device in accordance with claim 6 or 7, **characterised in that** for releasing a quenched work piece, the pressing device can be moved into a rotational position of the press-roller which permits the released work piece to fall out.

9. Device in accordance with one of the preceding claims, **characterised in that** arranged in the container (12) is a conveyor device (38, 39) which extends under the press-roller.

10. Device in accordance with one of the preceding claims, **characterised in that** provided in the container (12) is a chute (40) which is inclined downwards and which extends under the press-roller.

11. Device in accordance with claim 10, **characterised in that** the chute extends over the conveyor device and ends above it.

12. Device in accordance with one of the preceding claims, **characterised in that** the output elements are assigned to an output opening of a heat treatment unit (17) for the work pieces.

13. Device in accordance with one of the preceding claims, **characterised in that** guide parts (48, 49; 50, 51; SA1) are provided for manipulating work pieces that are to be quenched to the correct position in front of the receiver stations.

14. Device in accordance with claim 13, **characterised in that** for each receiver station the guide parts have a lever (SA1), which is fastened to a lid (35) of the container (12) and is coupled to a controlled drive (Z1).

15. Device in accordance with claim 13 or 14, **characterised in that** for each receiver station, the guide parts comprise a pair of guide rails (48, 49; 50, 51) which are fastened over the ramp (30) and which narrow towards each receiver station located in a receiving position.

16. Device in accordance with one of the preceding claims, **characterised in that** arranged in the container are several gas jets directed at the press-roller, which are connected to a high-pressure cold gas source, and past which the press-roller equipped with clamped work pieces can be turned.

## Revendications

1. Dispositif destiné à la trempe de pièces à usiner et comportant un récipient (12) contenant un milieu de trempe (14), un rouleau presseur (20) étant fixé horizontalement et de manière à pouvoir tourner dans le récipient, le rouleau étant plongé au moins en partie dans le milieu de trempe et relié pour sa rotation à un dispositif de commande, et présentant plusieurs postes de réception (A11, A21, A31, A41) espacés dans la direction périphérique, **caractérisé en ce que**, pendant la trempe, une pièce à usiner (36, 95) est chaque fois maintenue et pressée dans chaque poste de réception, et des moyens de distribution (23) sont associés au récipient (12) et présentent une rampe (30) pour le transfert de pièces à tremper vers un poste de réception respectif, chaque poste de réception présentant une section d'entrée (29) qui constitue un prolongement de la rampe lorsque le rouleau presseur est dans la position de réception.

2. Dispositif selon la revendication 1, **caractérisé en ce que** le milieu de trempe est un liquide tel que, par exemple, de l'huile.

3. Dispositif selon la revendication 1 ou 2, **caractérisé en ce que** les postes de réception sont régulièrement espacés dans la direction périphérique, et le dispositif de commande procède à une rotation pas à pas du rouleau presseur de telle manière que, après chaque pas, l'un des postes de réception se trouve dans une position de réception afin de recevoir une pièce.

4. Dispositif selon l'une des revendications précédentes, **caractérisé en ce que** le rouleau presseur est pourvu de plusieurs rails (51, 53, 55, 57) qui s'étendent axialement, chaque rail présentant des postes de réception (A11, A12, A13 ... A16 ; A21 ... A26) qui sont espacés axialement.

5. Dispositif selon la revendication 4, **caractérisé en ce que** le nombre des rails est égal au nombre des postes de réception espacés dans la direction périphérique.

6. Dispositif selon l'une des revendications précédentes, **caractérisé en ce que** chaque poste de réception présente une cage (74) ainsi qu'un dispositif presseur commandé (58, 75, 77, 80) afin de serrer et de presser une pièce (95) reçue dans la cage.

7. Dispositif selon la revendication 6, **caractérisé en ce que** le dispositif presseur présente un mandrin extensible à lamelles, relié à un actionneur (58).

8. Dispositif selon la revendication 6 ou 7, **caractérisé en ce que** le dispositif presseur peut être commandé pour libérer une pièce trempée, dans une position de rotation du rouleau presseur, qui permet à la pièce débloquée de tomber au-dehors.

9. Dispositif selon l'une des revendications précédentes, **caractérisé en ce qu'**un dispositif transporteur (38, 39) est disposé dans le récipient (12) et s'étend sous le rouleau presseur.

10. Dispositif selon l'une des revendications précédentes, **caractérisé en ce qu'**il est prévu, dans le récipient (12), une goulotte (40) inclinée vers le bas et s'étendant sous le rouleau presseur.

11. Dispositif selon la revendication 10, **caractérisé en ce que** la goulotte s'étend au-dessus du dispositif transporteur et se termine au-dessus de celui-ci.

12. Dispositif selon l'une des revendications précédentes, **caractérisé en ce que** les moyens de distribution sont associés à une ouverture de sortie d'une unité de traitement thermique (17) pour les pièces.

13. Dispositif selon l'une des revendications précédentes, **caractérisé en ce qu'**il est prévu, pour une manipulation des pièces à tremper afin qu'elles prennent la position correcte, des éléments de guidage (48, 49 ; 50, 51 ; SA1) disposés avant les postes de réception.

14. Dispositif selon la revendication 13, **caractérisé en ce que** les éléments de guidage présentent un levier (SA1) pour chaque poste de réception, lequel levier est fixé à un couvercle (35) du récipient (12) et est relié à un dispositif d'actionnement (21) commandé.

15. Dispositif selon la revendication 13 ou 14, **caractérisé en ce que** les éléments de guidage comprennent, pour chaque poste de réception, une paire de barres de guidage (48, 49 ; 50, 51), qui sont fixées au-dessus de la rampe (30) et qui se resserrent en direction de chaque poste de réception se trouvant dans une position de réception.

16. Dispositif selon l'une des revendications précédentes, **caractérisé en ce que** plusieurs buses à gaz, dirigées vers le rouleau presseur, sont disposées dans le récipient et sont raccordées à une source de gaz froid à haute pression, et le rouleau presseur, garni par les pièces serrées, peut être entraîné en rotation pour passer devant ces buses.
